# EUROPÄISCHE PATENTSCHRIFT

(11) **EP 3 191 663 B1**
(45) Veröffentlichungstag und Bekanntmachung des Hinweises auf die Patenterteilung: **09.06.2021**
(21) Anmeldenummer: 15756656.3
(22) Anmeldetag: 31.08.2015
(51) Int. Cl.: E05B 27/00, E05B 29/00

(54) **SCHLÜSSEL**
KEY
CLÉ

(30) Priorität: 11.09.2014 AT 6922014
(43) Veröffentlichungstag der Anmeldung: 19.07.2017
(62) Teilanmeldung aus: 17165193.8
(73) Patentinhaber: EVVA Sicherheitstechnologie GmbH, 1120 Wien (AT)
(72) Erfinder: BAUMHAUER, Walter, 3580 Horn (AT)
(74) Vertreter: Puchberger & Partner Patentanwälte
(86) Internationale Anmeldenummer: PCT/EP2015/069843
(87) Internationale Veröffentlichungsnummer: WO 2016/037882

(56) Entgegenhaltungen:
- EP-A1- 0 335 069
- EP-A1- 0 613 987
- EP-A1- 1 712 714
- EP-A2- 0 210 037
- EP-A2- 0 440 983
- WO-A1-91/10795
- DE-A1-102010 001 790
- DE-A1-102010 052 473
- DE-C- 515 431
- US-A- 1 669 115

## Beschreibung

Die Erfindung betrifft einen Schlüssel gemäß dem Oberbegriff von Anspruch 1. Aus dem Stand der Technik sind derartige Schlüssel mit zwei codierten Flächen bekannt, und zwar insbesondere als Wendeschlüssel. Wendeschlüssel sind Schlüssel, deren Schaft beidseitig gleich angeordnete Profile, Führungsnuten, Muldenbohrungen, Erhöhungen oder/und Kerbungen aufweist. Der Schlüssel hat damit, um seine Längsachse gedreht, jeweils die gleichen Merkmale und kann deshalb - unabhängig davon, welche Seite des Schlüssels nach oben zeigt - in den Schlüsselkanal des zugehörigen Schließzylinders auch gedreht eingeführt werden, was bei einem normalen einseitig gekerbten Schlüssel nicht möglich ist.

Da die Codierungen bei Wendeschlüsseln auf beiden Seiten identisch sind, werden meist im Schloss die Codierungen auf jeder Seite abwechselnd abgefragt, um die Anzahl der Abtastelemente zu reduzieren. Der Ausdruck "identische Codierungen" bedeutet in diesem Zusammenhang, dass die Codierungen auf den jeweils betrachteten Flächen, bei Drehung des Schlüssels um seine Längsachse, gleich sind. Gattungsgemäße Wendeschlüssel mit identischen Seiten sind unter anderem aus den Druckschriften EP 0 613 987 A1, EP 1 712 714 A1, EP 0 210 037 A2, WO 91/10795 A1, und EP 0 440 983 A2 bekannt.

Bei derartigen Wendeschlüsseln genügt jedoch die Abbildung einer Seite, um den Schlüssel reproduzieren zu können. Dies ist im Hinblick auf moderne Reproduktionsmethoden (hochauflösende Smartphone-Kameras in Kombination mit 3D-Druck) nachteilhaft, da illegale Schlüssel einfach in Umlauf gebracht werden können.

Ein weiteres Problem besteht darin, dass es in der Praxis für zwei Schließanlagen, die jeweils Schließzylinder mit Wendeschlüsseln aufweisen, vorteilhaft wäre, übergeordnete Schlüssel zu realisieren, die in beiden Schließanlagen sperren.

Darüber hinaus ergibt sich bei Wendeschlüsseln mit seitlicher Nutencodierung das Problem, dass die Einzelkurven auf beiden Seiten des Schlüssels identisch sein müssen. Dadurch ergeben sich jedoch Einschränkungen für die Ausführung der Nuten an der Schlüsselspitze: Die mittlere Position der Zuhaltung an der Schlüsselspitze kann nicht genutzt werden, da sonst erhöhte Bruchgefahr besteht.

Aufgabe der Erfindung ist es, diese und weitere Probleme, insbesondere das Problem der leichten Kopierbarkeit von Wendeschlüsseln, zu beheben. Es soll weiters eine Möglichkeit geschaffen werden, um mehrere unterschiedliche Wendeschlüssel-Schließanlagen mit dem selben Schlüssel sperren zu können. Weiters soll die beschriebene Einschränkung bei der seitlichen Nutencodierung behoben werden. Außerdem sollen die Variationsmöglichkeiten am Schlüssel erhöht werden, und es soll eine höhere Sperrsicherheit gewährleistet werden.

Diese und weitere Aufgaben werden erfindungsgemäß durch die kennzeichnenden Merkmale des Anspruchs 1 gelöst.

Dies hat den Vorteil, dass die Codierungen auf beiden Seiten des Schlüssels unterschiedlich sind, und es dadurch für Unberechtigte wesentlich schwieriger ist, den Schlüssel zu kopieren.

Die erfindungsgemäße Lösung ermöglicht es, mit einem Schlüssel einen oder mehrere Schließzylinder einer Schließanlage und, wenn der Schlüssel um seine Längsachse 90° bis 180° gedreht wird, einen oder mehrere Schließzylinder einer anderen Schließanlage zu sperren. Dabei kann vorgesehen sein, dass ein Schlüssel, der auf beiden Seiten die selbe Codierung aufweist, keine Sperrberechtigung hat. Es kann aber auch vorgesehen sein, dass ein Schlüssel, der auf beiden Seiten die selbe Codierung aufweist, Sperrberechtigung besitzt. Ein Vorteil der erfindungsgemäßen Lösung besteht darin, dass das Merkmal für die Berechtigung, um mehrere Schließzylinder zu sperren, nicht in die Schließzylinder der Schließanlagen aufgenommen werden muss, sondern mit mindestens zwei oder mehreren Merkmalen an unterschiedlichen Flächen des Schlüssels selbst ausgeführt ist. Dadurch kann ein Schlüssel gestaltet werden, der in zwei unterschiedlichen Wendeschlüssel-Schließanlagen übergeordnete Funktion aufweist, jedoch selbst die Wendeschlüsselfunktion nicht aufweist. Dabei kann es sich beispielsweise um einen übergeordneten Schlüssel für Befugte, wie Feuerwehren, Nachtwächter, Heimhilfen oder dergleichen handeln.

Ein weiterer Vorteil der erfindungsgemäßen Lösung besteht bei der Ausführung des Schlüssels mit Kurvenkodierungen darin, dass durch die unterschiedliche Ausprägung der Kurven auf den beiden Seiten des Schlüssels nun auch die mittlere Zuhaltung an der Schlüsselspitze genutzt werden kann, da sie nicht auf beiden Seiten in Form einer Nut ausgefräst werden muss.

Erfindungsgemäß ist vorgesehen, dass zumindest eine Codierung der ersten Fläche an zumindest einer Abtastposition identisch zur Codierung an der selben Abtastposition auf der zweiten Fläche ist, sodass zum Sperren des Schlosses zumindest die Codierungen an dieser Abtastposition nur an einer Fläche des Schlüssels abgefragt werden müssen. Es können auch an einer Abtastposition mehrere Codierungen vorhanden sein, von denen eine oder mehrere auf allen Flächen des Schlüssels identisch, und eine oder mehrere auf zumindest einer Fläche des Schlüssels unterschiedlich ausgeführt ist.

Erfindungsgemäß ist vorgesehen, dass, zusätzlich zu den genannten Codierungen, auf den Flächen und/oder an anderen Stellen des Schlüssels weitere Codierungen vorgesehen sind. Die genannten Codierungen und/oder weitere Codierungen können im Wesentlichen geradlinige, winkelige oder gebogene, horizontal oder vertikal verlaufende Nuten, Rillen, Fräsungen, Einkerbungen oder Erhebungen, Steuerflächen, Steuerbahnen, Mulden, Bohrmulden mit identischen oder unterschiedlichen Durchmessern und/oder Tiefen, gelagerten Kugeln, Kreis- oder Ellipsensegmentausnehmungen, kugelsegmentförmigen Erhebungen oder Mulden, magnetischen Codierungen, elektronischen Codierungen und/oder Kombinationen dieser Elemente umfassen.

Erfindungsgemäß ist vorgesehen, dass es sich bei den Flächen um Schlüsselflachseiten eines Flachschlüssels handelt.

Erfindungsgemäß kann vorgesehen sein, dass die Codierungen durch quer zur Längserstreckung des Schlüssels vorgesehene, an bestimmten Steuerhöhen angeordnete Steuerstellen gebildet sind, wobei die Steuerstellen vorzugsweise durch Steuernuten miteinander verbunden sind.

Erfindungsgemäß kann vorgesehen sein, dass an der ersten Fläche zumindest eine Steuernut mit Steuerstellen und an der zweiten Fläche ebenfalls zumindest eine Steuernut mit Steuerstellen vorgesehen ist, wobei die Steuerstellen jeder Steuernut an jeweils einer definierten Abtastposition vorgesehen sind, und zumindest eine Steuerstelle zumindest einer Steuernut an zumindest einer Abtastposition auf der ersten Fläche eine andere Steuerhöhe aufweist, als die Steuerstelle der entsprechenden Steuernut an der selben Abtastposition auf der zweiten Fläche.

Erfindungsgemäß kann vorgesehen sein, dass zumindest eine Steuerstelle zumindest einer Steuernut an zumindest einer Abtastposition auf der ersten Fläche die selbe Steuerhöhe aufweist, wie die Steuerstelle der entsprechenden Steuernut an der selben Abtastposition auf der zweiten Fläche. Erfindungsgemäß kann insbesondere vorgesehen sein, dass zumindest sechs Abtastpositionen A - F sowie zumindest sechs Steuerhöhen a - f vorgesehen sind.

Erfindungsgemäß kann vorgesehen sein, dass zumindest drei Steuernuten vorgesehen sind, von denen zumindest eine als tiefe Steuernut mit tiefen Steuerstellen, und die verbleibenden als seichte Steuernuten mit seichten Steuerstellen ausgebildet sind, wobei die tiefen Steuernuten eine größere Nutentiefe aufweisen als die seichten Steuernuten, und die seichten Steuernuten im Wesentlichen parallel zueinander verlaufen.

Erfindungsgemäß kann vorgesehen sein, dass für zumindest eine der Steuernuten, vorzugsweise für die seichten Steuernuten, zumindest drei, vorzugsweise fünf, Steuerhöhen vorgesehen sind.

Erfindungsgemäß kann vorgesehen sein, dass die Codierungen ausgehend von der Schlüsselspitze in Richtung zur Schlüsselreide zunächst auf zumindest einer Abtastposition auf beiden Flächen identisch ausgeführt sind, und ab einer bestimmten Abtastposition fortlaufend unterschiedlich ausgeführt sind. Es kann insbesondere vorgesehen sein, dass sich die tiefe Steuernut oder die seichten Steuernuten, ausgehend von der Schlüsselspitze in Richtung zur Schlüsselreide nur bis zu einer bestimmten Abtastposition erstrecken, sodass bis zu dieser Abtastposition an jeder Abtastposition auf jeder Fläche zwei seichte und eine tiefe Steuernut, und ab dieser Abtastposition an jeder Abtastposition nur eine seichte oder zwei tiefe Steuernuten vorgesehen sind.

Ferner offenbart wird ein Schloss für erfindungsgemäße Schlüssel, umfassend einen Schlüsselkanal mit zumindest zwei Seiten, mit entlang der Längserstreckung des Schlüsselkanals vorgesehenen Abtastpositionen, wobei an jeder Abtastposition zumindest ein Steuerelement zur Abfrage zumindest einer Codierung an zumindest einer Fläche des Schlüssels vorgesehen ist, wobei zumindest ein Sperrelement vorgesehen ist, das bei entsprechender Stellung des Steuerelements in Freigabeposition zur Betätigung des Schlosses bringbar ist, und wobei zumindest an einer Abtastposition an zumindest zwei Seiten des Schlüsselkanals Steuerelemente zur Abfrage unterschiedlicher Codierungen an zumindest zwei Flächen des Schlüssels vorgesehen sind.

Dabei ist vorgesehen, dass zumindest an einer weiteren Abtastposition an zumindest zwei Seiten des Schlüsselkanals Steuerelemente zur Abfrage der gleichen Codierung, insbesondere zur Abfrage unterschiedlicher Merkmale der gleichen Codierung, an zumindest zwei Flächen des Schlüssels vorgesehen sind. Es kann insbesondere vorgesehen sein, dass die Steuerelemente Steuerorgane zum Eingriff in Codierungen, insbesondere zum Eingriff in Steuernuten am Schlüssel umfassen.

Dabei kann vorgesehen sein, dass die Steuerelemente erste Steuerorgane zum Eingriff in tiefe Steuernuten und zweite Steuerorgane zum Eingriff in seichte Steuernuten umfassen. Weiters kann vorgesehen sein, dass die Steuerelemente zur Steuerung der Sperrelemente Eingriffsmittel, insbesondere eine oder mehrere Abfragenuten aufweisen, die in einer oder in mehreren Stellungen des Steuerelements mit dem Sperrelement derart zusammenwirken, dass dieses in Freigabeposition zur Betätigung des Schlosses bringbar ist.

Dabei ist vorgesehen, dass es sich bei dem Schlüssel um einen Flachschlüssel und/oder bei dem Schloss um ein Zylinderschloss, insbesondere ein Zylinderschloss zur Aufnahme eines Flachschlüssels, handelt.

Ferner offenbart wird ein System aus zumindest zwei Schlössern oder Gruppen aus Schlössern und zumindest einem zugeordneten erfindungsgemäßen Schlüssel, wobei zumindest ein erstes Schloss oder eine erste Schlössergruppe an zumindest einer bestimmten Abtastposition zumindest nur die erste Codierung an der ersten Fläche, und zumindest ein zweites Schloss oder eine zweite Schlössergruppe an dieser Abtastposition zumindest nur die zweite Codierung an der zweiten Fläche des Schlüssels abfragt, sodass der Schlüssel in einer ersten Stellung das erste Schloss oder die erste Schlössergruppe sperrt, und in einer zweiten Stellung das zweite Schloss oder die zweite Schlössergruppe sperrt.

Weitere erfindungsgemäße Merkmale ergeben sich aus der Beschreibung der Ausführungsbeispiele, den Patentansprüchen und den Zeichnungen. Der Umfang der Erfindung wird durch die vorliegenden Patentansprüche definiert. Die Erfindung wird in Folge an Hand nicht einschränkender Ausführungsbeispiele näher erläutert:
Fig. 1a - 1d zeigen Querschnitte durch Ausführungsbeispiele herkömmlicher (links) und erfindungsgemäßer (rechts) Schlüssel;
Fig. 2a - 2c zeigen Querschnitte durch Ausführungsbeispiele herkömmlicher und erfindungsgemäßer Schlüssel-Schloss-Kombinationen;
Fig. 3a - 3b zeigen ein Ausführungsbeispiel eines erfindungsgemäßen Schlüssels;
Fig. 4a - 4b zeigen ein weiteres Ausführungsbeispiel eines erfindungsgemäßen Schlüssels;
Fig. 5a - 5b zeigen ein weiteres Ausführungsbeispiel eines erfindungsgemäßen Schlüssels;
Fig. 6a - 6b zeigen den Schlüssel aus Fig. 3a - 3b in einer Detailansicht;
Fig. 7a - 12b zeigen weitere Ausführungsbeispiele erfindungsgemäßer Schlüssel;
Fig. 13a - 13b zeigen eine schematische Darstellung der Zuhaltungen im Inneren des Zylinderkerns eines offenbarten Schlosses;
Fig. 14 - 15 zeigen weitere schematische Darstellungen der Zuhaltungen im Inneren des Zylinderkerns eines offenbarten Schlosses;
Fig. 16 zeigt eine schematische dreidimensionale Darstellung der Zuhaltungen im Inneren des Zylinderkerns eines offenbarten Schlosses.

Fig. 1a - 1d zeigen Querschnitte durch Ausführungsbeispiele herkömmlicher und erfindungsgemäßer Schlüssel 1 an einer bestimmten Abtastposition, wobei jeweils auf der linken Seite ein Querschnitt durch den Schlüsselschaft eines herkömmlichen Wendeschlüssels, und rechts davon ein Querschnitt durch den Schlüsselschaft eines erfindungsgemäßen Schlüssels 1 abgebildet ist. Die Schlüssel 1 haben jeweils eine erste Fläche 2 mit ersten Codierungen 3 und eine zweite Fläche 2' mit zweiten Codierungen 3'. Während die Codierungen 3, 3' der herkömmlichen Schlüssel derart ausgeführt sind, dass sie bei Rotation des Schlüssels um 180° übereinstimmen, ist dies bei den Ausführungsbeispielen der erfindungsgemäßen Schlüssel 1 nicht der Fall.

Es macht somit einen Unterschied, ob der Schlüssel in Normalstellung, oder in um 180° rotierter Stellung in das Schloss eingeschoben wird. Im Schloss müssen - zumindest an dieser Abtastposition - beide Flächen 2, 2' des Schlüssels 1 abgefragt werden.

Fig. 2a - 2c zeigen Querschnitte durch Ausführungsbeispiele herkömmlicher und erfindungsgemäßer Schlüssel-Schloss-Kombinationen. Fig. 2a zeigt einen Querschnitt durch ein herkömmliches Schloss mit einem Kern 23, der in einem Gehäuse 24 drehbar gelagert ist, in das ein herkömmlicher Schlüssel 1 eingeschoben ist. Beidseitig des Schlüssels 1 sind Steuerelemente 13, 13' verschiebbar angeordnet, die mit Sperrelementen 14, 14' zusammenwirken, weiche in Gehäusenuten eingreifen. Bei dem Schlüssel 1 handelt es sich um einen Schlüssel mit seitlicher Nutencodierung. Das Schloss ist in herkömmlicher Weise ausgeführt und tastet auf der Seite 2 die beiden seichten Nuten mit den Steuerorganen 18, und auf der anderen Seite 2' die tiefe Nut mit dem Steuerorgan 17' ab. Die Lage der tiefen Nut auf Fläche 2, und der seichten Nuten auf Seite 2' wird nicht abgetastet, da - wegen des Wendeschlüsselsystems - davon ausgegangen wird, dass die Codierungen auf beiden Flächen 2, 2' gleich sind.

Fig. 2b zeigt einen Querschnitt durch ein Ausführungsbeispiel einer erfindungsgemäßen Schlüssel-Schloss-Kombination. In diesem Fall sind die Codierungen in Form von tiefen Nuten auf den Flächen 2, 2' des Schlüssels unterschiedlich und werden auch auf beiden Seiten des Schlüssels unabhängig voneinander abgefragt. Um auf jeder Fläche 2, 2' beide Codierungen abfragen zu können, greifen die Sperrelemente 13, 13' auf beiden Seiten über erste Steuerorgane 17, 17' in die tiefe Nut ein.

Da die tiefe Nut jedoch, je nach Drehung des Schlüssels 1, an einer anderen Position ist, verfügen die Steuerelemente 13, 13' über je zwei Abfragenuten 19, 19' zum Eingriff der Sperrelemente 14, 14'. Die Sperrelemente 14, 14' werden also jeweils bei zwei unterschiedlichen Positionen der Steuerelemente 13, 13' aktiviert und sperren das Schloss. Obwohl es sich bei dem Schlüssel 1 nicht um einen Wendeschlüssel handelt - da die Codierungen auf Fläche 2 und 2' unterschiedlich sind - funktioniert er als Wendeschlüssel, da in beiden Positionen beide Flächen des Schlüssels abgefragt werden.

Fig. 2c zeigt eine analoge Ausführungsform zu Fig. 2b mit dem Unterschied, dass an der dargestellten Abtastposition des Schlüssels 1 die Codierung nicht durch je eine tiefe Nut pro Fläche 2, 2', sondern durch je zwei seichte Nuten pro Fläche 2, 2' ausgeführt ist. Die Steuerelemente 13, 13' verfügen über je zwei Steuerorgane 18, 18' zum Eingriff in die seichten Nuten, sowie über je zwei Abfragenuten 19, 19' zum Eingriff der Sperrelemente 14, 14'. Die Sperrelemente 14, 14' werden also, wie beim Ausführungsbeispiel der Fig. 2b, jeweils bei zwei unterschiedlichen Positionen der Steuerelemente 13, 13' aktiviert und sperren das Schloss, obwohl es sich nicht um einen Wendeschlüssel handelt.

In einem nicht dargestellten Ausführungsbeispiel verfügt das Schloss über eine weitere mechanische Abfragelogik insbesondere der Sperrelemente 14, 14', die sicherstellt, dass das Schloss aus Fig. 2b oder Fig. 2c nicht durch einen herkömmlichen Wendeschlüssel mit identischen Codierungen auf den Flächen 2, 2', sondern ausschließlich durch Schlüssel mit unterschiedlichen Codierungen gesperrt werden kann.

Fig. 3a - 3b zeigen ein Ausführungsbeispiel eines erfindungsgemäßen Schlüssels 1, der als Flachschlüssel mit einer Schlüsselreide 10 und einer Schlüsselspitze 20 sowie zwei gegenüberliegenden Flächen 2, 2' ausgeführt ist. Bei den Flächen 2, 2' handelt es sich um die Schlüsselflachseiten 16, 16'. Für beide Flächen 2, 2' sind entlang der Längserstreckung des Schlüssels 1 Abtastpositionen 4 vorgesehen, nämlich sechs Abtaspositionen A - F. An jeder Abtastposition 4 befindet sich auf beiden Flächen 2, 2' des Schlüssels 1 eine Codierung 3, 3', wobei die erste Codierung 3 auf der Fläche 2 und die zweite Codierung 3' auf der Fläche 2' vorgesehen ist.

Die Codierungen sind auf der Abtastposition A unterschiedliche, und auf den Abtastpositionen B - F identisch ausgeführt. Ein Schloss, welches lediglich eine Seite des Schlüssels abtastet, kann somit nur in einer Position des Schlüssels betätigt werden. Um beide Codierungen an der Abtastposition A abfragen zu können, muss das Schloss derart ausgeführt sein, dass es zumindest an der Abtastposition A beide Flächen 2, 2' des Schlüssels 1 unabhängig voneinander abfragt.

Fig. 4a - 4b zeigen ein weiteres Ausführungsbeispiel eines erfindungsgemäßen Schlüssels 1, der als Flachschlüssel mit einer Schlüsselreide 10 und einer Schlüsselspitze 20 sowie zwei gegenüberliegenden Flächen 2, 2' ausgeführt ist. Bei den Flächen 2, 2' handelt es sich um die Schlüsselflachseiten 16, 16'. Für beide Flächen 2, 2' sind entlang der Längserstreckung des Schlüssels 1 Abtastpositionen 4 vorgesehen, nämlich sechs Abtastpositionen A - F. An jeder Abtastposition 4 befindet sich auf beiden Flächen 2, 2' des Schlüssels 1 eine Codierung 3, 3', wobei die erste Codierung 3 auf der Fläche 2 und die zweite Codierung 3' auf der Fläche 2' vorgesehen ist.

Die Codierungen sind auf der Abtastposition A unterschiedliche, und auf den Abtastpositionen B - F identisch ausgeführt. In diesem Ausführungsbeispiel sind die Codierungen 3, 3' als Bohrmulden 21, 21' mit unterschiedlicher Tiefe und/oder Durchmesser ausgeführt.

Fig. 5a - 5b zeigen einen nicht erfindungsgemäßen Schlüssel 1, der als Flachschlüssel mit einer Schlüsselreide 10 und einer Schlüsselspitze 20 sowie zwei gegenüberliegenden Flächen 2, 2' ausgeführt ist. Bei den Flächen 2, 2' handelt es sich um die Schlüsselschmalseiten 15, 15'. Für beide Flächen 2, 2' sind entlang der Längserstreckung des Schlüssels 1 Abtastpositionen 4 vorgesehen, nämlich sechs Abtastpositionen A - F. An jeder Abtastposition 4 befindet sich auf beiden Flächen 2, 2' des Schlüssels 1 eine Codierung 3, 3', wobei die erste Codierung 3 auf der Fläche 2 und die zweite Codierung 3' auf der Fläche 2' vorgesehen ist. Die Codierungen sind auf der Abtastposition A unterschiedliche, und auf den Abtastpositionen B - F identisch ausgeführt. In diesem Ausführungsbeispiel sind die Codierungen 3, 3' als Einkerbungen 22, 22' mit unterschiedlicher Tiefe und/oder Ausdehnung ausgeführt.

Figs. 6a - 6b zeigen den Schlüssel aus Fig. 3a - 3b in einer Detailansicht. Der Schlüssel 1 ist als Flachschlüssel mit einer Schlüsselspitze 20 sowie zwei gegenüberliegenden Flächen 2, 2' ausgeführt ist. Bei den Flächen 2, 2' handelt es sich um die Schlüsselflachseiten 16, 16'. Für beide Flächen 2, 2' sind entlang der Längserstreckung des Schlüssels 1 Abtastpositionen 4 vorgesehen, nämlich sechs Abtaspositionen A - F.

An jeder Abtastposition 4 befindet sich auf beiden Flächen 2, 2' des Schlüssels 1 eine Codierung 3, 3', wobei die erste Codierung 3 auf der Fläche 2 und die zweite Codierung 3' auf der Fläche 2' vorgesehen ist. Die Codierungen sind auf der Abtastposition A unterschiedliche, und auf den Abtastpositionen B - F identisch ausgeführt.

Die Codierungen 3, 3' umfassen tiefe Steuerstellen 6, 6' und seichte Steuerstellen 7, 7', die jeweils durch eine tiefe Steuernut 8, 8' und zwei seichte Steuernuten 9, 9' miteinander verbunden sind. Die tiefen Steuernuten 8, 8' weisen eine größere Nutentiefe auf als die seichten Steuernuten 9, 9'. Die seichten Steuernuten 9, 9' verlaufen im Wesentlichen parallel zueinander.

Die Steuerstellen 6, 6', 7, 7' sind an den Abfragepositionen an quer zur Längserstreckung des Schlüssels 1 vorgesehenen Steuerhöhen 5 angeordnet. In diesem Ausführungsbeispiel sind sechs Steuerhöhen a - f vorgesehen. Während die Steuerstellen 6, 6', 7, 7' an den Abtastpositionen B - F auf beiden Flächen 2, 2' des Schlüssels 1 identisch sind, ist an der Abtastposition A die tiefe Steuerstelle 6, 6' auf den beiden Flächen 2, 2' an einer unterschiedlichen Steuerhöhe 5 angeordnet.

Die Figs. 7a - 9b zeigen weitere Ausführungsbeispiele erfindungsgemäßer Schlüssel. In diesen Ausführungsbeispielen verläuft die tiefe Steuernut 8, 8' ausgehend von der Schlüsselspitze 20 zur Schlüsselreide 10 zunächst auf einigen Abtastpositionen auf beiden Flächen 2, 2' des Schlüssels 1 identisch. Ab einer bestimmten Abtastposition ist die tiefe Steuernut 8, 8' auf den Flächen 2, 2' unterschiedlich ausgeführt.
Die seichten Steuernuten 9, 9' erstrecken sich, ausgehend von der Schlüsselspitze 20, nur bis zu dieser bestimmten Abtastposition.

Dadurch wird erreicht, dass bis zu dieser Abtastposition nur auf einer Seite des Schlüssels abgetastet werden muss, während ab dieser Abtastposition beide Seiten des Schlüssels (wie in Fig. 2b gezeigt) abgetastet werden müssen.

Die Figs. 10a - 12b zeigen weitere Ausführungsbeispiele erfindungsgemäßer Schlüssel. In diesen Ausführungsbeispielen verlaufen die seichten Steuernuten 9, 9' ausgehend von der Schlüsselspitze 20 zur Schlüsselreide 10 zunächst auf einigen Abtastpositionen auf beiden Flächen 2, 2' des Schlüssels 1 identisch.

Ab einer bestimmten Abtastposition sind die seichten Steuernuten 9, 9' auf den Flächen 2, 2' unterschiedlich ausgeführt. Die tiefe Steuernut 8, 8' erstreckt sich, ausgehend von der Schlüsselspitze 20, nur bis zu dieser bestimmten Abtastposition. Dadurch wird erreicht, dass bis zu dieser Abtastposition nur auf einer Seite des Schlüssels abgetastet werden muss, während ab dieser Abtastposition beide Seiten des Schlüssels (wie in Fig. 2c gezeigt) abgetastet werden müssen.

Fig. 13a - 13b zeigen eine schematische Darstellung der Zuhaltungen im Inneren des Zylinderkerns eines offenbarten Schlosses, wobei der Schlüssel und Zylinderkern sowie Gehäuse aus Gründen der Übersichtlichkeit nicht dargestellt wurden. Fig. 13a zeigt eine Ansicht in den Schlüsselkanal 11 und zeigt die Steuerelemente 13, 13', welche mit Steuerorganen 17, 17', 18, 18' den Schlüsselkanal abfragen. Seitlich weisen die Steuerelemente 13, 13' Abfragenuten 19, 19' auf, die mit Sperrelementen 14, 14' zusammenwirken. In Fig. 13b ist eine Draufsicht des Schlüsselkanals 11 dargestellt, und es sind die Abtastpositionen 12 A - F dargestellt. An jeder Abtastposition befinden sich beidseitig des Schlüsselkanals 11 zwei Steuerelemente 13, 13', die entweder erste Steuerorgane 17, 17' zur Abfrage der tiefen Nuten am Schlüssel, oder zweite Steuerorgane 18, 18' zur Abfrage der seichten Nuten aufweisen. Rechts und links vom Schlüsselkanal 11 sind die Steuerelemente 13, 13' ein weiteres mal in um 90° gedrehter Stellung dargestellt. Dies Ausführungsbeispiel des Schlosses ist für einen Schlüssel wie in Fig. 3a - 3b dargestellt ausgeführt, da sich die Nuten über die gesamte Länge des Schlüsselschaftes erstrecken.

In Fig. 14 ist eine Ausführung des Schlosses für einen Schlüssel wie in Fig. 9a - 9b dargestellt. Es werden an den Abtastpositionen A, B und C abwechselnd die tiefe und seichte Nut des Schlüssels abgetastet. An den Abtastpositionen D, E und F wird nur noch beidseitig die tiefe Nut abgetastet.

In Fig. 15 ist eine Ausführung des Schlosses für einen Schlüssel wie in Fig. 12a - 12b dargestellt. Es werden an den Abtastpositionen A, B und C abwechselnd die tiefe und seichte Nut des Schlüssels abgetastet. An den Abtastpositionen D, E und F werden nur noch beidseitig die seichten Nuten abgetastet.

Fig. 16 zeigt eine schematische dreidimensionale Darstellung der Zuhaltungen im Inneren des Zylinderkerns eines offenbarten Schlosses, wobei die Steuerelemente 13 und 13' beidseitig des Schlüsselkanals 11 dargestellt sind. Im herausgezogenen Detail sind die ersten Steuerorgane 17' zur Abtastung der tiefen Nut, und die zweiten Steuerorgane 18 zur Abtastung der seichten Nuten dargestellt. Bei den Steuerorganen 17, 17', 18, 18' handelt es sich um im Wesentlichen zylinderförmige Erhebungen.

Ebenfalls ersichtlich sind die Abfragenuten 19, 19' in Form von Einschnitten mit im Wesentlichen rechteckigem Querschnitt, welche dazu dienen, mit dem Sperrelement 14, 14' zusammenzuwirken, wie in Fig. 2a - 2c dargestellt wurde.

Die Erfindung beschränkt sich nicht auf die dargestellten Ausführungsbeispiele, sondern umfasst sämtliche Ausführungsformen im Rahmen der nachfolgenden Patentansprüche.

### Bezugszeichenliste

- 1: Schlüssel
- 2: Erste Fläche
- 2': Zweite Fläche
- 3, 3': Codierung
- 4: Abtastposition des Schlüssels
- 5: Steuerhöhe
- 6, 6': Tiefe Steuerstelle
- 7, 7': Seichte Steuerstelle
- 8, 8': Tiefe Steuernut
- 9, 9': Seichte Steuernut
- 10: Schlüsselreide
- 11: Schlüsselkanal
- 12: Abtastposition des Schlosses
- 13, 13': Steuerelement
- 14, 14': Sperrelement
- 15, 15': Schlüsselschmalseite
- 16, 16': Schlüsselflachseite
- 17, 17': Erstes Steuerorgan
- 18, 18': Zweites Steuerorgan
- 19, 19': Abfragenut
- 20: Schlüsselspitze
- 21, 21': Bohrmulden
- 22, 22': Einkerbungen
- 23: Kern
- 24: Gehäuse

## Patentansprüche

1. Schlüssel (1) zum Sperren eines Schlosses, umfassend
a. zumindest eine erste Fläche (2) und zumindest eine zweite Fläche (2'),
b. mit mehreren entlang der Längserstreckung des Schlüssels (1) vorgesehenen Abtastpositionen (4),
c. an der auf der ersten Fläche (2) zumindest eine erste Codierung (3) zur Abfrage im Schloss und auf der zweiten Fläche (2') zumindest eine zweite Codierung (3') zur Abfrage im Schloss vorgesehen ist,
d. wobei es sich bei den Flächen (2, 2') um Schlüsselflachseiten eines Flachschlüssels handelt und zusätzlich zu den Codierungen (3, 3') auf den Flächen (2, 2') weitere Codierungen vorgesehen sind,
**dadurch gekennzeichnet, dass**
sich zumindest eine Codierung (3) der ersten Fläche (2) an zumindest einer ersten Abtastposition (4) von der zweiten Codierung (3') an der selben Abtastposition (4) unterscheidet, wobei die Codierungen (3, 3') an dieser Abtastposition derart ausgeführt sind, dass zum Sperren des Schlosses zumindest die Codierungen an dieser Abtastposition an beiden Flächen (2, 2') abgefragt werden müssen,
**und dass**
zumindest eine Codierung (3) der ersten Fläche (2) an zumindest einer weiteren Abtastposition (4) identisch zur Codierung (3') an der selben Abtastposition (4) auf der zweiten Fläche (2') ist, sodass zum Sperren des Schlosses zumindest die Codierungen (3, 3') an dieser zumindest einen weiteren Abtastposition nur an einer Fläche (2, 2') des Schlüssels abgefragt werden müssen.

2. Schlüssel nach Anspruch 1, **dadurch gekennzeichnet, dass** zusätzlich zu den Codierungen (3, 3') an anderen Stellen des Schlüssels (1) weitere Codierungen vorgesehen sind.

3. Schlüssel (1) nach Anspruch 1 oder 2, **dadurch gekennzeichnet, dass** die Codierungen (3, 3') und/oder weitere Codierungen im Wesentlichen geradlinige, winkelige oder gebogene, horizontal oder vertikal verlaufende Nuten, Rillen, Fräsungen, Einkerbungen (22, 22') oder Erhebungen, Steuerflächen, Steuerbahnen, Mulden, Bohrmulden (21, 21') mit identischen oder unterschiedlichen Durchmessern und/oder Tiefen, gelagerten Kugeln, Kreis- oder Ellipsensegmentausnehmungen, kugelsegmentförmigen Erhebungen oder Mulden, magnetischen Codierungen, elektronischen Codierungen und/oder Kombinationen dieser Elemente umfasst.

4. Schlüssel (1) nach einem der Ansprüche 1 bis 3, **dadurch gekennzeichnet, dass** die Codierungen (3, 3') durch quer zur Längserstreckung des Schlüssels (1) vorgesehene, an bestimmten Steuerhöhen (5) angeordneten Steuerstellen (6, 6', 7, 7') gebildet sind, wobei die Steuerstellen vorzugsweise durch Steuernuten (8, 8', 9, 9') miteinander verbunden sind.

5. Schlüssel (1) nach Anspruch 4, **dadurch gekennzeichnet, dass**
a. an der ersten Fläche (2) zumindest eine Steuernut (8, 9) mit Steuerstellen (6, 7) und an der zweiten Fläche (2') ebenfalls zumindest eine Steuernut (8', 9') mit Steuerstellen (6', 7') vorgesehen ist,
b. wobei die Steuerstellen jeder Steuernut an jeweils definierten Abtastposition (4) vorgesehen sind, und
c. zumindest eine Steuerstelle zumindest einer Steuernut an zumindest einer Abtastposition auf der ersten Fläche (2) eine andere Steuerhöhe aufweist, als die Steuerstelle der entsprechenden Steuernut an der selben Abtastposition auf der zweiten Fläche (2').

6. Schlüssel (1) nach Anspruch 5, **dadurch gekennzeichnet, dass** zumindest eine Steuerstelle zumindest einer Steuernut an zumindest einer Abtastposition auf der ersten Fläche (2) die selbe Steuerhöhe aufweist, wie die Steuerstelle der entsprechenden Steuernut an der selben Abtastposition auf der zweiten Fläche (2').

7. Schlüssel (1) nach Anspruch 5 oder 6, **dadurch gekennzeichnet, dass** zumindest sechs Abtastpositionen A - F sowie zumindest sechs Steuerhöhen a - f vorgesehen sind.

8. Schlüssel (1) nach einem der Ansprüche 5 bis 7, **dadurch gekennzeichnet, dass** zumindest drei Steuernuten vorgesehen sind, von denen zumindest eine als tiefe Steuernut (8, 8') mit tiefen Steuerstellen (6, 6'), und die verbleibenden als seichte Steuernuten (9, 9') mit seichten Steuerstellen (7, 7') ausgebildet sind,
a. wobei die tiefen Steuernuten (8, 8') eine größere Nutentiefe aufweisen als die seichten Steuernuten (9, 9'),
b. und die seichten Steuernuten (9, 9') im Wesentlichen parallel zueinander verlaufen.

9. Schlüssel (1) nach einem der Ansprüche 5 bis 8, **dadurch gekennzeichnet, dass** für zumindest eine Steuernut, vorzugsweise für die seichten Steuernuten (9, 9'), zumindest drei, vorzugsweise fünf, Steuerhöhen vorgesehen sind.

10. Schlüssel nach einem der Ansprüche 1 bis 8 mit einer Schlüsselspitze (20) und einer Schlüsselreide (10), **dadurch gekennzeichnet, dass** die Codierungen (3, 3') ausgehend von der Schlüsselspitze (20) in Richtung zur Schlüsselreide (10) zunächst auf zumindest einer Abtastposition (4) auf beiden Flächen (2, 2') identisch ausgeführt sind, und ab einer bestimmten Abtastposition fortlaufend unterschiedlich ausgeführt sind.

11. Schlüssel nach einem der Ansprüche 8 bis 10 mit einer Schlüsselspitze (20) und einer Schlüsselreide (10), **dadurch gekennzeichnet, dass** sich die tiefe Steuernut (8, 8') oder die seichten Steuernuten (9, 9'), ausgehend von der Schlüsselspitze (20) in Richtung zur Schlüsselreide (10) nur bis zu einer bestimmten Abtastposition (4) erstrecken.

## Claims

1. A key (1) for locking a lock, comprising
a. at least one first surface (2) and at least one second surface (2'),
b. with multiple sensing positions (4) provided along the longitudinal extension of the key (1),
c. at which at least one first code (3) is provided on the first surface (2) for reading in the lock and at least one second code (3') is provided on the second surface (2') for reading in the lock,
d. wherein the surfaces (2, 2') are key flat sides of a flat key and wherein, in addition to the codes (3, 3'), further codes are provided on the surfaces (2, 2'),
**characterized in that**
at least one code (3) of the first surface (2) differs at least at one first sensing position (4) from the second code (3') at the same sensing position (4), wherein the codes (3, 3') are realized in such a manner at this sensing position that to lock the lock, at least the codes at this sensing position must be read on both surfaces (2, 2'),
**and in that**
at least one code (3) of the first surface (2) is identical at least at one further sensing position (4) to the code (3') at the same sensing position (4) on the second surface (2'), so that to lock the lock, at least the codes (3, 3') at this at least one further sensing position only have to be read on one surface (2, 2') of the key.

2. The key according to Claim 1, **characterized in that** in addition to the codes (3, 3') further codes are provided at other locations on the key (1).

3. The key (1) according to Claim 1 or 2, **characterized in that** the codes (3, 3') and/or further codes comprise essentially rectilinear, angled or bent, horizontally or vertically running grooves, channels, milled sections, notches (22, 22') or elevations, control surfaces, control paths, recesses, drilled recesses (21, 21') with identical or different diameters and/or depths, mounted balls, circular or elliptical segment recesses, spherical-segment-shaped elevations or recesses, magnetic codes, electronic codes and/or combinations of these elements.

4. The key (1) according to one of Claims 1 to 3, **characterized in that** the codes (3, 3') are formed by control points (6, 6', 7, 7') provided transversely to the longitudinal extension of the key (1) and arranged at certain control heights (5), wherein the control points are preferably connected to one another by control grooves (8, 8', 9, 9').

5. The key (1) according to Claim 4, **characterized in that**
a. at least one control groove (8, 9) is provided with control points (6, 7) on the first surface (2) and at least one control groove (8', 9') with control points (6', 7') is likewise provided on the second surface (2'),
b. wherein the control points of each control groove are provided at defined sensing positions (4), and
c. at least one control point of at least one control groove has a different control height at least at one sensing position on the first surface (2) than the control point of the corresponding control groove at the same sensing position on the second surface (2').

6. The key (1) according to Claim 5, **characterized in that** at least one control point of at least one control groove has the same control height at least at one sensing position on the first surface (2) as the control point of the corresponding control groove at the same sensing position on the second surface (2').

7. The key (1) according to Claim 5 or 6, **characterized in that** at least six sensing positions A-F and at least six control heights a-f are provided.

8. The key (1) according to one of Claims 5 to 7, **characterized in that** at least three control grooves are provided, of which at least one is constructed as a deep control groove (8, 8') with deep control points (6, 6'), and the remaining control grooves are constructed as shallow control grooves (9, 9') with shallow control points (7, 7'),
a. wherein the deep control grooves (8, 8') have a larger groove depth than the shallow control grooves (9, 9'),
b. and wherein the shallow control grooves (9, 9') extend essentially parallel to one another.

9. The key (1) according to one of Claims 5 to 8, **characterized in that** at least three, preferably five, control heights are provided for at least one control groove, preferably for the shallow control grooves (9, 9').

10. The key according to one of Claims 1 to 8 with a key tip (20) and a key bow (10), **characterized in that** the codes (3, 3') are initially realized identically on both surfaces (2, 2') at least at one sensing position (4) starting from the key tip (20) towards the key bow (10), and are realized continuously differently from a certain sensing position onwards.

11. The key according to one of Claims 8 to 10 with a key tip (20) and a key bow (10), **characterized in that** the deep control groove (8, 8') or the shallow control grooves (9, 9'), starting from the key tip (20) towards the key bow (10) only extend up to a certain sensing position (4).

## Revendications

1. Une clé (1) pour verrouiller une serrure, comprenant
a. au moins une première surface (2) et au moins une deuxième surface (2'),
b. avec plusieurs positions de balayage (4) prévues le long de l'extension longitudinale de la clé (1),
c. où au moins un premier codage (3) pour l'interrogation dans la serrure est prévu sur la première surface (2) et au moins un second codage (3') pour l'interrogation dans la serrure est prévu sur la seconde surface (2'),
d. les surfaces (2, 2') étant des faces de clé plates d'une clé plate et d'autres codages étant prévus en plus des codages (3, 3') sur les surfaces (2, 2'),
**caractérisée en ce que**
au moins un codage (3) de la première surface (2) à au moins une première position de balayage (4) diffère du deuxième codage (3') à la même position de balayage (4), les codages (3, 3') à cette position de balayage étant conçus de telle sorte que, pour verrouiller la serrure, au moins les codages à cette position de balayage doivent être interrogés sur les deux surfaces (2, 2'),
**et en ce que**
au moins un codage (3) de la première surface (2) à au moins une autre position de balayage (4) est identique au codage (3') à la même position de balayage (4) sur la deuxième surface (2'), de sorte que, pour verrouiller la serrure, au moins les codages (3, 3') à cette au moins une autre position de balayage ne doivent être interrogés que sur une surface (2, 2') de la clé.

2. La clé selon la revendication 1, **caractérisée en ce que**, en plus des codages (3, 3'), d'autres codages sont prévus à d'autres positions de la clé (1).

3. La clé (1) selon la revendication 1 ou 2, **caractérisée en ce que** les codages (3, 3') et/ou d'autres codages comprennent des rainures, des cannelures, des fraisages, des encoches (22, 22') essentiellement rectilignes, angulaires ou courbes et qui s'étendent horizontalement ou verticalement, ou des élévations, des surfaces de commande, des chemins de commande, des creux, des creux de forage (21, 21') de diamètres et/ou de profondeurs identiques ou différents, avec des sphères supportées, des évidements de segments circulaires ou elliptiques, des élévations ou des creux en forme de segments sphériques, des codages magnétiques, des codages électroniques et/ou des combinaisons de ces éléments.

4. La clé (1) selon l'une des revendications 1 à 3, **caractérisée en ce que** les codages (3, 3') sont formés par des points de commande (6, 6', 7, 7') prévus transversalement à l'extension longitudinale de la clé (1) et disposés à des hauteurs de commande (5) déterminées, les points de commande étant de préférence reliés entre eux par des rainures de commande (8, 8', 9, 9').

5. La clé (1) selon la revendication 4, **caractérisée en ce que**
a. au moins une rainure de commande (8, 9) avec des points de commande (6, 7) est prévue sur la première surface (2) et au moins une rainure de commande (8', 9') avec des points de commande (6', 7') est également prévue sur la deuxième surface (2'),
b. les points de commande de chaque rainure de commande étant prévus à des positions de balayage (4) respectivement définies, et
c. au moins un point de commande d'au moins une rainure de commande à au moins une position de balayage sur la première surface (2) a une hauteur de commande différente du point de commande de la rainure de commande correspondante à la même position de balayage sur la seconde surface (2').

6. La clé (1) selon la revendication 5, **caractérisée en ce qu'**au moins un point de commande d'au moins une rainure de commande à au moins une position de balayage sur la première surface (2) a la même hauteur de commande que le point de commande de la rainure de commande correspondante à la même position de balayage sur la seconde surface (2').

7. La clé (1) selon la revendication 5 ou 6, **caractérisée en ce qu'**au moins six positions de balayage A - F et au moins six hauteurs de commande a - f sont prévues.

8. La clé (1) selon l'une des revendications 5 à 7, **caractérisée en ce qu'**au moins trois rainures de commande sont prévues, dont au moins une est formée comme une rainure de commande profonde (8, 8') avec des positions de commande profondes (6, 6'), et les autres sont formées comme des rainures de commande peu profondes (9, 9') avec des positions de commande peu profondes (7, 7'),
a. les rainures de commande profondes (8, 8') ayant une plus grande profondeur de rainure que les rainures de commande peu profondes (9, 9'),
b. et les rainures de commande peu profondes (9, 9') étant sensiblement parallèles les unes aux autres.

9. La clé (1) selon l'une des revendications 5 à 8, **caractérisée en ce que** pour au moins une rainure de commande, de préférence pour les rainures de commande peu profondes (9, 9'), au moins trois, de préférence cinq, hauteurs de commande sont prévues.

10. La clé selon l'une des revendications 1 à 8, comportant une pointe de clé (20) et un anneau de clé (10), **caractérisée en ce que** les codages (3, 3'), partant de la pointe de clé (20) en direction de l'anneau de clé (10), sont tout d'abord identiques en au moins une position de balayage (4) sur les deux surfaces (2, 2'), et sont différents de manière continue à partir d'une position de balayage déterminée.

11. La clé selon l'une des revendications 8 à 10, comportant une pointe de clé (20) et un anneau de clé (10), **caractérisée en ce que** la rainure de commande profonde (8, 8') ou les rainures de commande peu profondes (9, 9'), partant de la pointe de clé (20) en direction de l'anneau de clé (10), ne s'étendent que jusqu'à une position de balayage (4) déterminée.
